# EUROPÄISCHE PATENTSCHRIFT

(11) **EP 1 987 188 B1**
(45) Veröffentlichungstag und Bekanntmachung des Hinweises auf die Patenterteilung: **08.07.2015**
(21) Anmeldenummer: 07703713.3
(22) Anmeldetag: 09.01.2007
(51) Int. Cl.: D06F 58/22, D06F 58/24

(54) **REINIGUNGSVORRICHTUNG FÜR EIN BAUTEIL EINES HAUSHALTSWÄSCHETROCKNERS**
CLEANING APPARATUS FOR A COMPONENT OF A HOUSEHOLD TUMBLE DRYER
DISPOSITIF DE NETTOYAGE POUR UN COMPOSANT D'UN SECHE-LINGE DOMESTIQUE

(30) Priorität: 17.02.2006 DE 102006007443
(43) Veröffentlichungstag der Anmeldung: 05.11.2008
(73) Patentinhaber: BSH Hausgeräte GmbH, 81739 München (DE)
(72) Erfinder: GOLDBERG, Roman, 01309 Dresden (DE); GRUNERT, Klaus, 13465 Berlin (DE)
(86) Internationale Anmeldenummer: PCT/EP2007/050162
(87) Internationale Veröffentlichungsnummer: WO 2007/093461

(56) Entgegenhaltungen:
- EP-A- 0 468 573
- DE-A1- 3 738 031
- DE-C1- 10 002 742
- GB-A- 2 087 029

## Beschreibung

Die Erfindung betrifft eine Reinigungsvorrichtung für ein innerhalb eines Prozessluft-Kreislaufes eines Haushältswäschetrockners angeordnetes Bauteil der im Oberbegriff des Patentanspruchs 1 angegebenen Art.

Eine derartige Reinigungsvorrichtung ist aus der EP 0 468 573 A1 als bekannt zu entnehmen. Bei dieser Reinigungsvorrichtung ist ein innerhalb eines Prozessluft-Kreislaufes eines Haushaltswäschetrockners angeordneter Wärmetauscher in Form eines Arbeitsmittelverdampfers mittels einer Reinigungsbürste von abgelagerten Flusen zu befreien. Hierzu wird die als Flachbürste ausgebildete Reinigungsbürste entlang einer Stirnseite des Arbeitsmittelverdampfers bewegt, um die Flusen oder dergleichen Schmutz zumindest im Bereich einer durch die Länge der Borsten der Reinigungsbürste bestimmten Eintauchtiefe von Lamellen des Arbeitsmittelverdampfers zu entfernen.

Als nachteilig bei dieser bekannten Reinigungsvorrichtung ist jedoch der Umstand anzusehen, dass sich die mit Kondensat aus der feuchtwarmen Prozessluft auf dem Arbeitsmittelverdampfer absetzenden Flusen nur äußerst schwer von den einzelnen Lamellen des Arbeitsmittelverdampfers ablösen und im Anschluss daran auch nur sehr schwer von den Borsten der Reinigungsbürste entfernen lassen. Dabei ist eine hohe Gefahr gegeben, dass die Reinigungsbürste im Verlauf ihres Lebenszyklus durch die Flusen verklebt und dementsprechend nicht mehr die volle Reinigungsleistung entfalten kann, was sich negativ auf die Kühlleistung des Arbeitsmittelverdampfers auswirken kann.

Aufgabe der vorliegenden Erfindung ist es daher, eine. Reinigungsvorrichtung der eingangs genannten Art zu schaffen, mit der sowohl das innerhalb des Prozessluft-Kreislaufes angeordnete Bauteil wie auch die Reinigungsbürste selbst einfacher von Flusen oder dergleichen Schmutz zu befreien ist.

Diese Aufgabe wird erfindungsgemäß durch eine Reinigungsvorrichtung mit den Merkmalen des Patentanspruchs 1 gelöst. Vorteilhafte Ausgestaltungen mit zweckmäßigen und nicht-trivialen Weiterbildungen der Erfindung sind in den übrigen Patentansprüchen angegeben.

Bei der erfindungsgemäßen Reinigungsvorrichtung ist vorgesehen, dass die Reinigungsbürste über eine Zuführungsleitung mit einer Reinigungsflüssigkeit zu versorgen ist. Hierdurch ist zum einen sichergestellt, dass die sich am Bauteil - beispielsweise an den Lamellen eines Arbeitsmittelverdampfers - absetzenden Flusen oder dergleichen Schmutzpartikel mit hinreichend viel Reinigungsflüssigkeit von der Oberfläche des Bauteils abgelöst werden können. Somit ergibt sich insgesamt eine Reinigungsvorrichtung, mit der insbesondere unabhängig von der Menge des sich an der Oberfläche eines Arbeitsmittelverdampfers oder einer Kondensationseinrichtung bildenden Kondensats ein sicherer Abtransport des festsitzenden Flusenbelags sichergestellt werden kann. Dabei kann die Menge der Reinigungsflüssigkeit durch entsprechende Dosierung innerhalb der Zuführungsleitung auf einfache Weise gesteuert werden. Darüber hinaus ist es möglich, der Reinigungsflüssigkeit ein den festsitzenden Flusenbelag leicht lösendes Reinigungsmittel beizugeben, so dass sich eine besonders zuverlässige Reinigung des innerhalb des Prozessluft-Kreislaufes angeordneten Bauteils erzielen lässt. Schließlich hat die Zuführung von Reinigungsflüssigkeit den weiteren Vorteil, dass die durch die Reinigungsbürste aufgenommenen Flusen oder dergleichen Schmutz auf bessere Art und Weise aus deren Borsten, Lappen oder dergleichen entfernt werden können. Ist demgemäß eine genügende Menge an Reinigungsflüssigkeit vorhanden, so werden die Flusen auf einfache Weise aus der Reinigungsbürste ausgeschwemmt. Hierdurch kann auf zuverlässige und einfach Weise ein Verkleben der Borsten, Lappen oder dergleichen der Reinigungsbürste vermieden werden.

In weiterer Ausgestaltung der Erfindung hat es sich als vorteilhaft gezeigt, die ohnehin vorhandene Antriebsstange der Reinigungsbürste mit der Zuführungsleitung zu verbinden, wobei der Transport der Reinigungsflüssigkeit im Bereich der Reinigungsbürste dann durch die Antriebsstange übernommen werden kann.

Erfindungsgemäß ist die Reinigungsbürste als drehangetriebene Rundbürste auszubilden, wobei zwischen der Zuführungsleitung und der Antriebsstange eine die Drehung der Reinigungsbürste ermöglichende Drehkupplung vorgesehen ist. Eine derartige Rundbürste hat nicht nur den Vorteil eines sehr gründlichen Abtransportes des Flusenbelags von der Oberfläche des Wärmetauschers oder dergleichen Bauteils, sondern aufgrund der bei der Rotation der Rundbürste entstehenden Fliehkräfte werden die innerhalb der Reinigungsbürste aufgenommenen Flusen oder dergleichen Schmutz besonders gut aus deren Borsten, Lappen oder dergleichen herausgefördert.

In weiterer Ausgestaltung der Erfindung ist die Reinigungsbürste als Hohlkörper gestaltet, in dessen Außenwand eine Mehrzahl von Durchgangsöffnungen für die Reinigungsflüssigkeit eingebracht sind. Hierdurch kann auf einfache Weise die Reinigungsflüssigkeit großflächig an einen Großteil der Borsten, Lappen oder dergleichen der Reinigungsbürste befördert werden.

Die Versorgung der Borstenbündel mit Reinigungsflüssigkeit kann sowohl über Durchgangsöffnungen erfolgen, die zwischen den einzelnen Borstenbündel an die äußere Oberfläche des Hohlkörpers austreten, wie auch über Aufnahmeöffnunge der Borstenbündel, welche als Durchgangsöffnungen bis zum inneren Hohlraum der Reinigungsbürste hindurchragen. Im einen Fall werden demgemäß die Borstenbündel über Durchgangsöffnungen versorgt, die zwischen diesen angeordnet sind. Im anderen Fall werden die Borstenbündel unmittelbar über an deren Wurzel angeordnete Aufnahmeöffnungen mit Reinigungsflüssigkeit versorgt.

Umfasst die Reinigungsvorrichtung zudem eine Pumpe, über welche die Reinigungsflüssigkeit zu fördern ist, so wird diese zusätzlich zur Fliehkraft bedingt durch die Drehbewegung der Reinigungsbürste auch durch den Pumpendruck in Richtung der Borstenbündel, Lappen oder dergleichen gefördert.

Schließlich kann die Reinigungsvorrichtung besonders kostengünstig betrieben werden, wenn als Reinigungsflüssigkeit Wasser, und insbesondere das beispielsweise im Bereich des Arbeitsmittelverdampfers oder eine Kondensationseinrichtung gewonnene Kondensat, verwendet wird. Diesem Wasser bzw. Kondensat kann in einer weiteren Ausgestaltung der Erfindung auch ein Reinigungsmittel zugefügt werden.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in:
- Figur 1: eine schematische Seitenansicht auf einen ausschnittsweise erkennbaren Kanal eines Prozessluft-Kreislaufes eines Haushaltswäschetrockners, innerhalb welchem eine Wärmetauscheranordnung mit einem Arbeitsmittelverdampfer vorgesehen ist, der mit einer in Strömungsrichtung der Prozessluft davor angeordneten Reinigungsbürste einer Reinigungsvorrichtung von Flusen oder dergleichen Schmutz zu befreien ist;
- Figur 2: eine schematische Schnittansicht auf die Reinigungsbürste der Reinigungsvorrichtung, welche über einen Antriebsmechanismus drehangetrieben bzw. translatorisch entlang einer vorderen Stirnseite des Arbeitsmittelverdampfers zu bewegen ist;
- Figur 3: eine schmatische Draufsicht auf die als Rundbürste ausgebildete Reinigungsbürste, deren Antriebsstange über eine Drehkupplung mit einer Zuführungsleitung für Reinigungsflüssigkeit verbunden ist; und in
- Figur 4: eine schematische Schnittansicht entlang der Mittellängsebene, der Reinigungsbürste mit der Antriebsstange sowie der Zuführungsleitung, wobei die Reinigungsbürste als Hohlkörper ausgebildet ist, in dessen Außenwand eine Vielzahl von Durchgangsöffnungen für die Reinigungsflüssigkeit eingebracht sind.

In Figur 1 ist in schematischer Seitenansicht ausschnittsweise ein Kanal 10 eines Prozessluft-Kreislaufes eines Haushaltswäschetrockners dargestellt, wobei die Prozessluft den Kanal 10 in einer in dem Pfeil 12 dargestellten Richtung durchströmt. Der Kanal 10 ist in Figur 1 in Längsrichtung geschnitten dargestellt, so dass eine innerhalb des Kanals 10 vorgesehene Wärmetauscheranordnung 14 erkennbar ist, die im Wesentlichen einen Arbeitsmittelverdampfer 16 und einen Arbeitsmittelverflüssiger 18 umfasst. In Strömungsrichtung vor der Wärmetauscheranordnung 14 ist innerhalb des Kanals 10 ein Flusensieb 20 angeordnet, mit welchem ein überwiegender Teil von Flusen oder dergleichen Schmutzpartikel abgeschieden werden kann, welche mit dem aus einer nicht dargestellten Wäschetrommel des Haushaltswäschetrockners auftretenden feuchtwarmen Prozessluftstrom mittransportiert werden. Stromabwärts des Flusensiebs 20 durchströmt die feuchtwarme Prozessluft den Arbeitsmittelverdampfer 16, wo diese entsprechend abgekühlt und - aufgrund der Kondensierung - getrocknet wird. Das im Bereich des Arbeitsmittelverdampfers 16 anfallende Kondensat wird gesammelt und verlässt über eine Auslauföffnung 22 und eine Auslassleitung 24 den Prozessluft-Kreislauf. Das Kondensat kann beispielsweise über eine Pumpe entsprechend weg gefördert werden. Unterhalb der Auslassöffnung 22 ist eine Auffangschale 26 vorgesehen, in welcher durch das Flusensieb 20 hindurchgelangende Flusen oder dergleichen Schmutzpartikel gesammelt werden. Die Auffangschale 26, welche vorzugsweise im Bereich des Sockels des Haushaltswäschetrockners angeordnet ist, ist dabei von einer Bedienperson von Zeit zu Zeit zu säubern. Mittels des Arbeitsmittelverdampfers 16 abgekühlte trockene Prozessluft wird im Anschluss über den Arbeitsmittelverflüssiger 18 wieder aufgewärmt und über ein nicht dargestelltes Gebläse der Wäschetrommel erneut zugeführt.

Um den Arbeitsmittelverdampfer 16 von Flusen oder dergleichen Schmutzpartikel zu säubern, welche durch das Flusensieb 20 hindurch gelangt sind und sich erfahrungsgemäß insbesondere im Bereich der dem Flusensieb 20 zugewandten Vorderseite - gemeinsam mit dem sich absetzenden Kondensat - ablagern, ist eine Reinigungsvorrichtung mit einer Reinigungsbürste 28 vorgesehen, welche entlang des Arbeitsmittelverdampfers 16 in einer translatorischen und hier vertikalen Bewegung zu verfahren ist. In Zusammenschau mit Figur 2, welche in ausschnittsweiser Schnittansicht die im Bereich einer vorderen Stirnseite 30 in den Arbeitsmittelverdampfer 16 eintauchende Reinigungsbürste 28 darstellt, wird der prinzipielle Aufbau der Reinigungsvorrichtung erkennbar. Die Reinigungsbürste 28 ist mittels einer Antriebsstange 32 um eine Rotationsachse R drehangetrieben. Darüber hinaus ist die Reinigungsbürste 28 entlang einer vertikal verlaufenden Führung 34 an ihren beiden Enden gehalten und - wie durch den Pfeil 36 dargestellt - in einer translatorischen Bewegung entlang der vorderen Stirnseite 30 des Arbeitsmittelverdampfers 16 zu bewegen. Damit die annähernd vollständige Stirnseite 30 des Arbeitsmittelverdampfers 16 von Flusen befreit werden kann, sind innerhalb des Kanals 10 Ausbauchungen 38 eingebracht, in welche die Reinigungsbürste 28 in einer oberen und unteren Endstellung eintauchen kann.

Zum Drehantrieb der Reinigungsbürste 28 ist ein Motor 40 mit einem Vorgelege innerhalb eines Aufnahmeraums 42 des Kanals 10 angeordnet, über welchen neben der Reinigungsbürste 28 auch ein Zahnrad 44 antreibbar ist, welches mit einer Zahnstange 46 in Eingriff steht. Durch die Paarung aus Zahnrad 44 und Zahnstange 46 ist die Reinigungsbürste 28 entlang der Führungen 34 bzw. entlang der vorderen Stirnseite 30 des Arbeitsmittelverdampfers 16 in einer translatorischen Bewegung zu verfahren. Aus Figur 2 ist zudem erkennbar, dass die Reinigungsbürste 28 von den Stirnseite 30 her in Lamellen 48 des Arbeitsmittelverdampfers 16 zumindest soweit eintauchen kann, dass auch Kühlmittelrohre 50 von Flusen oder dergleichen Schmutz befreit werden können.

In Zusammenschau mit den Figuren 3 und 4, welche in schematischer Draufsicht bzw. in schematischer Schnittansicht entlang einer Mittellängsebene die Reinigungsbürste 28 zeigen, ist erkennbar, dass deren Antriebsstange 32 über eine Drehkupplung 52 mit einer Zuführungsleitung 54 für Reinigungsflüssigkeit verbunden ist. Die Zuführungsleitung 54 ist dabei beispielsweise auf der dem Motor 40 gegenüberliegenden Seite der Reinigungsbürste 28 angeordnet. Aus Figur 4 ist zudem erkennbar, dass die Reinigungsbürste 28 als Hohlkörper in Form eines Hohlzylinder beispielsweise aus Kunstoff augebildet ist, der an einer vorderen und hinteren Stirnseite ebenfalls geschlossen ist. Lediglich im Bereich der Antriebsstange 32 ist eine zentral von dieser verlaufende Versorgungsöffnung 56 eingebracht, über welche die Reinigungsflüssigkeit aus der Zuführungsleitung 54 in die Reinigungsbürste 28 überströmen kann. Zum Transport der Reinigungsflüssigkeit in die Reinigungsbürste 28 ist eine nicht dargestellte Pumpe vorgesehen. Die in die Reinigungsbürste 28 einströmende Reinigungsflüssigkeit kann im vorliegenden Ausführungsbeispiel über eine Mehrzahl von Durchgangsöffnungen 58 in Richtung nach außen gelangen, welche in die umfangseitige Außenwand der Reinigungsbürste 28 eingebracht sind. Insbesondere aus Figur 3 ist dabei erkennbar, dass die Durchgangsöffnungen 58 alternierend mit Borstenbündel 60 in Reihen angeordnet sind, welche parallel zur Rotationsachse R der Reinigungsbürste 28 verlaufen. Einander benachbarte axiale Reihen von alternierenden Durchgangsöffnungen 58 und Borstenbündel 60 sind dabei so zueinander angeordnet, dass sich radiale Reihen von alternierenden Düsenöffnungen 58 und Borstenbündel 60 ergeben. Mit anderen Worten sind die Durchgangsöffnungen 58 und die Borstenbündel 60 so zueinander angeordnet, dass sich sowohl in axialer wie auch in radialer Richtung Reihen mit jeweils abwechselnd einer Durchgangsöffnung 58 und einem Borstenbündel 60 ergeben. Hierdurch ist eine äußerst gleichmäßige Versorgung der Borstenbündel 60 mit Reinigungsflüssigkeit, die über die Durchgangsöffnungen 58 nach außen gelangt, sichergestellt. Gleichfalls wäre es auch denkbar, Aufnahmeöffnungen 62, in welche jeweils ein Borstenbündel 60 eingesteckt wird, als Durchgangsöffnungen 58 für die Reinigungsflüssigkeit zu gestalten. In diesem Fall würden die Borstenbündel 60 unmittelbar von ihrer Wurzel her mit Reinigungsflüssigkeit versorgt.

Als Reinigungsflüssigkeit wird im vorliegenden Ausführungsbeispiel Wasser verwendet; gleichfalls wäre es jedoch auch denkbar, das im Bereich der Auslassleitung 24 (Figur 1) gesammelte Kondensat zur Befeuchtung der Reinigungsbürste 28 zu verwenden. Zudem kann das Wasser mit einem Reinigungsmittel versetzt werden, welches ein leichtes Ablösen der Flusen von den Lamellen 48 des Arbeitsmittelverdampfers 16 befördert. Es ist klar, dass sich durch die Reinigungsflüssigkeit die Flusen, die sich in der Reinigungsbürste 28 festgesetzt haben, sehr leicht nach außen hin ausschwemmen lassen. Dieses Ausschwemmen wird durch die Rotationsbewegung der als Rundbürste ausgebildeten Reinigungsbürste 28 befördert.

## Patentansprüche

1. Reinigungsvorrichtung für ein innerhalb eines Prozessluft-Kreislaufes eines Haushaltswäschetrockners angeordnetes Bauteil (16), insbesondere für einen Wärmetauscher, mit einer mittels einer Antriebsstange (32) eines Antriebsmechanismus entlang des Bauteils (16) zu bewegenden Reinigungsbürste (28), welche über eine Zuführungsleitung (54) mit einer Reinigungsflüssigkeit zu versorgen ist, **dadurch gekennzeichnet, dass** die Reinigungsbürste (28) als um eine Rotationsachse (R) drehangetriebene Rundbürste ausgebildet ist, wobei die Rotationsbürste (28) mittels der Antriebsstange (32) um die Rotationsachse (R) drehangetrieben wird und zwischen der Zuführungsleitung (54) und der Antriebsstange (32) eine die Drehung der Reinigungsbürste (28) ermöglichende Drehkupplung (52) vorgesehen ist.

2. Reinigungsvorrichtung nach Anspruch 1, **dadurch gekennzeichnet, dass** die Zuführungsleitung (54) mit der Antriebsstange (32) der Reinigungsbürste (28) verbunden ist.

3. Reinigungsvorrichtung nach einem der vorhergehenden Ansprüche, **dadurch gekennzeichnet, dass** die Reinigungsbürste (28) als Hohlkörper ausgebildet ist, in dessen Außenwand eine Mehrzahl von Durchgangsöffnungen (58) für die Reinigungsflüssigkeit eingebracht sind.

4. Reinigungsvorrichtung nach einem der vorhergehenden Ansprüche, **dadurch gekennzeichnet, dass** Aufnahmeöffnungen (62) für Borstenbündel (60) oder dergleichen der Reinigungsbürste (28) als Durchgangsöffnungen (58) für die Reinigungsflüssigkeit ausgebildet sind.

5. Reinigungsvorrichtung nach einem der Ansprüche 3 und 4, **dadurch gekennzeichnet, dass** die Durchgangsöffnungen (58) in zur Rotationsachse (R) der Reinigungsbürste (28) parallelen axialen Reihen angeordnet sind.

6. Reinigungsvorrichtung nach Anspruch 5, **dadurch gekennzeichnet, dass** die zur Rotationsachse (R) der Reinigungsbürste (28) parallelen axialen Reihen alternierend Durchgangsöffnungen (58) und Borstenbündel (60) oder dergleichen umfassen.

7. Reinigungsvorrichtung nach Anspruch 6, **dadurch gekennzeichnet, dass** benachbarte axiale Reihen von alternierenden Durchgangsöffnungen (58) und Borstenbündel (60) oder dergleichen so zueinander angeordnet sind, dass sich radiale Reihen von alternierenden Durchgangsöffnungen (58) und Borstenbündel (60) oder dergleichen ergeben.

8. Reinigungsvorrichtung nach einem der vorhergehenden Ansprüche, **dadurch gekennzeichnet, dass** eine Pumpe vorgesehen ist, über welche die Reinigungsflüssigkeit in der Zuführungsleitung (54) zu fördern ist.

9. Reinigungsvorrichtung nach einem der vorhergehenden Ansprüche, **dadurch gekennzeichnet, dass** als Reinigungsflüssigkeit Wasser, und insbesondere das Kondensat der Prozessluft zu verwenden ist.

## Claims

1. Cleaning apparatus for a component (16) arranged within a process air circuit of a household tumble dryer, in particular for a heat exchanger, with a cleaning brush (28) to be moved along the component (16) by means of a drive rod (32) of a drive mechanism, which is to be supplied with a cleaning fluid via a feed line (54), **characterised in that** the cleaning brush (28) is embodied as a circular brush rotationally driven around a rotational axis (R), where the cleaning brush (28) is rotationally driven around the rotational axis (R) by means of the drive rod (32) and a rotational coupling (52) which enables rotation of the cleaning brush (28) is provided for between the feed line (54) and the drive rod (32).

2. Cleaning apparatus according to claim 1, **characterised in that** the feed line (54) is connected with the drive rod (32) of the cleaning brush (28).

3. Cleaning apparatus according to one of the preceding claims, **characterised in that** the cleaning brush (28) is embodied as a hollow body, in the external wall of which is arranged a multiplicity of through-openings (58) for the cleaning fluid.

4. Cleaning apparatus according to one of the preceding claims, **characterised in that** receiving holes (62) for bundles of bristles (60) or similar of the cleaning brush (28) are embodied as through-openings (58) for the cleaning fluid.

5. Cleaning apparatus according to one of claims 3 and 4, **characterised in that** the through-openings (58) are arranged in axial rows parallel to the axis of rotation (R) of the cleaning brush (28).

6. Cleaning apparatus according to claim 5, **characterised in that** the axial rows parallel to the rotational axis (R) of the cleaning brush (28) comprise alternating through-openings (58) and bundles of bristles (60) or the like.

7. Cleaning apparatus according to claim 6, **characterised in that** adjacent axial rows of alternating through-openings (58) and bundle of bristles (60) or the like are arranged relative to each other in such a way as to create radial rows of alternating through-openings (58) and bundles of bristles (60) or the like.

8. Cleaning apparatus according to one of the preceding claims, **characterised in that** a pump is provided for, via which the cleaning fluid is to be conveyed in the feed line (54).

9. Cleaning apparatus according to one of the preceding claims, **characterised in that** water, and in particular the condensate from the process air, is to be used as cleaning fluid.

## Revendications

1. Dispositif de nettoyage pour un composant (16) disposé à l'intérieur d'un circuit d'air de processus d'un sèche-linge domestique, notamment pour un échangeur de chaleur, comprenant une brosse de nettoyage (28) à déplacer le long du composant (16) au moyen d'une tige d'entraînement (32) d'un mécanisme d'entraînement, laquelle brosse de nettoyage est à alimenter avec un liquide de nettoyage par l'intermédiaire d'un conduit d'alimentation (54), **caractérisé en ce que** la brosse de nettoyage (28) est réalisée comme une brosse ronde entraînée par rotation autour d'un axe de rotation (R), la brosse de rotation (28) étant entraînée par rotation autour de l'axe de rotation (R) au moyen de la tige d'entraînement (32), un raccord tournant (52) permettant la rotation de la brosse de nettoyage (28) étant ménagé entre le conduit d'alimentation (54) et la tige d'entraînement (32).

2. Dispositif de nettoyage selon la revendication 1, **caractérisé en ce que** le conduit d'alimentation (54) est relié à la tige d'entraînement (32) de la brosse de nettoyage (28).

3. Dispositif de nettoyage selon l'une quelconque des revendications précédentes, **caractérisé en ce que** la brosse de nettoyage (28) est réalisée comme corps creux dans la paroi extérieure duquel une pluralité d'orifices de passage (58) sont placés pour le liquide de nettoyage.

4. Dispositif de nettoyage selon l'une quelconque des revendications précédentes, **caractérisé en ce que** des orifices de logement (62) pour des faisceaux de poils (60), ou similaires, de la brosse de nettoyage (28) sont réalisés comme orifices de passage (58) pour le liquide de nettoyage.

5. Dispositif de nettoyage selon l'une quelconque des revendications 3 et 4, **caractérisé en ce que** les orifices de passage (58) sont disposés en rangées axiales parallèles à l'axe de rotation (R) de la brosse de nettoyage (28).

6. Dispositif de nettoyage selon la revendication 5, **caractérisé en ce que** les rangées axiales parallèles à l'axe de rotation (R) de la brosse de nettoyage (28) comprennent en alternance des orifices de passage (58) et des faisceaux de poils (50) ou similaires.

7. Dispositif de nettoyage selon la revendication 6, **caractérisé en ce que** des rangées axiales avoisinantes d'orifices de passage (58) et de faisceaux de poils (60) alternants ou similaires sont disposées de telle manière les unes par rapport aux autres qu'il en résulte des rangées radiales d'orifices de passage (58) et de faisceaux de poils (60) alternants ou similaires.

8. Dispositif de nettoyage selon l'une quelconque des revendications précédentes, **caractérisé en ce qu'**une pompe est ménagée, par l'intermédiaire de laquelle le liquide de nettoyage est à transporter dans le conduit d'alimentation (54).

9. Dispositif de nettoyage selon l'une quelconque des revendications précédentes, **caractérisé en ce que** de l'eau, et notamment le condensat de l'air de processus, est à utiliser comme liquide de nettoyage.
